# EUROPÄISCHE PATENTSCHRIFT

(11) **EP 0 785 122 B1**
(45) Veröffentlichungstag und Bekanntmachung des Hinweises auf die Patenterteilung: **04.07.2001**
(21) Anmeldenummer: 96120139.9
(22) Anmeldetag: 16.12.1996
(51) Int. Cl.: B61F 5/30, B61F 5/14

(54) **Anordnung mit Primär-und Sekundärfederung zur Verbesserung des Fahrkomforts**
Arrangement of primary and secondary suspension for improving the driving comfort
Agencement avec suspension primaire et secondaire pour améliorer le confort de conduite

(30) Priorität: 16.01.1996 DE 19601337
(43) Veröffentlichungstag der Anmeldung: 23.07.1997
(73) Patentinhaber: ALSTOM LHB GmbH, 38239 Salzgitter (DE)
(72) Erfinder: Frederich, Fritz Prof.-Dr.-Ing., 47809 Krefeld (DE)

(56) Entgegenhaltungen:
- EP-A- 0 100 513
- DE-A- 2 313 887
- FR-A- 2 218 229

## Beschreibung

Die Erfindung betrifft eine Anordnung mit Primär- und Sekundärfederung zur Verbesserung des Fahrkomforts für Fahrgäste und Ladungen in Fahrzeugen, insbesondere Schienenfahrzeugen, und zum Schutz gegen Stöße beim Überfahren von sprungartigen oder kurzwelligen Höhenlagenfehlern und Unebenheiten der Fahrbahn.

Die vorgesehene Anordnung hält einerseits stoßartige Beanspruchungen mit hohen Beschleunigungen, wie sie beim Überfahren stufenartiger Hindernisse auftreten, von Ladungen und Fahrgästen fern und mildert andererseits die durch derartige Hindernisse unvermeidbaren Rückwirkungen des Rades auf die Fahrbahn.

Beide Ziele werden erreicht, wenn die Masse des Rades und der mit dem Rad verbundenen Bauteile möglichst gering ist und wenn das Rad beim Überfahren eines Hindernisses möglichst leicht nach oben ausweichen kann, d.h. mit möglichst geringer bzw. möglichst gleichbleibender Federkraft einer weichen Federung auf die Fahrbahn gedrückt wird.

Die Weiterleitung der aus der Feder kommenden Stoßkraft nach oben reduziert sich, wenn die weiche Feder ihre Reaktionskraft am anderen, oberen Federende gegen eine möglichst große träge Masse abgestützt. Die Trägheit bewirkt, daß kurzzeitig wirkende Kräfte ohne nennenswerte Beschleunigung der Masse und damit nahezu ohne ihre Bewegung aufgenommen werden. Derartige, weich bzw. niederfrequent abgestützte Zwischenmassen wirken bei einer zweifachen Hintereinanderschaltung von Feder-Masse-Elementen als Sperrmassen bzw. in Verbindung mit der Feder als Sperrmassen-Schaltung.

Es ist bekannt, daß Schienenfahrzeuge mit Drehgestellen im allgemeinen zwei Federstufen haben. Die Radsätze der Drehgestelle sind gegenüber dem Drehgestellrahmen durch die Primärfederung, der Drehgestellrahmen ist gegenüber dem Fahrzeugaufbau durch die Sekundärfederung abgefedert. Neuerdings werden zweistufige Federungen gelegentlich auch in Einzelfahrwerken verwendet.

Alle bisherigen, zweistufig gefederten Fahrwerke haben harte Primärfederungen, verhältnismäßig geringe Zwischenmassen und nur die Sekundärfederung wird komfortabel weich ausgeführt. Kleine, hart an die Räder angekoppelte Zwischenmassen reduzieren von der Fahrbahn ausgehende Stöße kaum. Zudem sind die Rückwirkungen auf die Schiene nicht wesentlich gemildert. Derartige Lösungen wurden und werden gewählt, weil weiche Federungen große Federwege zwischen leerem und beladenem Fahrzeug bedeuten. Große Einfederungen lassen sich nur mit sog. Niveauregulierungen ausgleichen. Letztere sind aufwendig und werden, wenn möglich, zu Lasten des Komforts und der Fahrbahnbeanspruchung vermieden.

Aus der EP 0 100 513 A2 ist ein Federungssystem, bestehend aus einer Primärfeder und einer mit dieser in Reihe geschalteten Sekundärfeder, bekannt, deren eines Federelement in üblicher Weise arbeitet und deren anderes Federelement nur zeitlich verzögert zum Beginn von Einfederungsvorgängen eine verstärkte Rückstellkraft ausübt. Weiterhin ist es bekannt, zwischen der Primär- und Sekundärfeder eine seismische Masse anzuordnen. Je schwerer die seismische Masse ausgebildet ist, desto geringere Stoßanteile werden über das zweite Federelement (Sekundärfeder) auf den Fahrzeugrahmen bzw. Fahrzeugkasten übertragen. Für kurzzeitige Stöße verläuft die Federkennlinie der Federung zunächst sehr flach ansteigend (weiche Feder) und erst nach einem bestimmten Hub folgt ein steiler ansteigender Kennlinienast.

Bei länger einwirkender Stoßbelastung auf das Fahrzeugrad soll eine Kennlinie tₘᵢₜₜₑₗ gültig sein, nach welcher bereits nach geringem Einfederungshub ein Übergang vom anfänglich flachen zum steiler verlaufenden Kennlinienteil erfolgt. Der frühere Kennlinienknick soll ein zu starkes Einfedern der Federung ausschließen. Bei langanhaltender Krafteinwirkung soll die Federung ab Beginn der Einfederung entsprechend dem Einfederungshub entsprechende Rückstellkräfte erzeugen, wobei ab Beginn eine steile Federkennlinie (harte Feder) gültig ist.

Im Prinzip wird beim Gegenstand der EP 0 100 513 A2 auch vom bekannten Stand der Technik mit einer Reihenschaltung von harter und weicher Feder Gebrauch gemacht, wobei aber wie vorstehend beschrieben eine von der Stoßdauer tₘᵢₜₜₑₗ abhängige veränderliche Federkraft angestrebt wird.

Der Erfindung liegt die Aufgabe zugrunde, eine Anordnung zu schaffen, mit der ein guter Fahrkomfort, eine geringe Beanspruchung der Fahrbahn und eine möglichst geringe Absenkung des Fahrzeugbaus zwischen leerem und beladenem Zustand zu erreichen.

Die Aufgabe wird erfindungsgemäß durch die Merkmale des Anspruchs 1 gelöst.

Durch die Anordnung wird erreicht, daß schnelle vertikale Bewegungen des Rades, wie sie beim Überfahren von Fahrbahnunebenheiten auftreten, gegen die weiche Primärfederung stattfinden können. Wegen der weichen Federung sind die Rückwirkungen auf die darüber befindliche Zwischenmasse gering. Da die Federkräfte einer weichen Federung beim Einfedern kaum zunehmen und die geringfügige Krafterhöhung nur während des kurzen Ein- und Wiederausfederungs-Vorgangs andauert, wird die Zwischenmasse kaum in Bewegung gesetzt. Die Zwischenmasse wirkt in Verbindung mit der weichen

Primärfederung als Sperrmasse bzw. Sperrmassenschaltung für schnelle, hochfrequente Bewegungen.

Um unerwünschte Absenkungen des Fahrzeugaufbaus gegenüber der Schiene zwischen leerem und beladenem Fahrzeug zu vermeiden, ist eine Niveauregulierung erforderlich. Diese sorgt dafür, daß der Abstand Fahrzeugaufbau Schiene bei allen Beladungszuständen gleich bleibt. Die Niveauregulierung kann mechanisch, elektrisch, hydraulisch, pneumatisch oder als Kombination dieser Prinzipe ausgeführt sein.

Die beschriebenen Sperrmassen-Schaltung ist besonders wirksam, wenn sie in Zweifach-Anordnung hintereinander kaskadenförmig angewendet wird, d.h. wenn sowohl die Primär- als auch die Sekundärfederstufe der Sperrmasse mit je einer Niveauregulierung ausgestattet wird.

Die mit der Erfindung erzielbaren Fortschritte bestehen insbesondere darin, daß die Sperrmasse in Sperrmassen-Schaltung die von der Schien in das Rad eingeleiteten schnellen stoßartigen Bewegungen abfängt und wenn überhaupt als stark verlangsamte und zeitverzögerte Bewegung an die Sekundärfederung weitergibt. Da die weiche Sekundärfederung in gleicher Weise dem Fahrzeugaufbau dem Fahrzeugaufbau von der zwischengeschalteten Sperrmasse trennt, kommt nur ein Bruchteil der von der Schiene ausgehenden Störung als komfortreduzierenden Beschleunigung im Fahrzeughauptteil an. Von Vorteil ist ferner, daß die Sperrmassen-Schaltung mit weicher Primärfederung die Sperrmasse weitgehend von der Radmasse abkoppelt. Dadurch werden die Rückwirkungen des Rades auf die Schiene beim Überrollen von Unebenheiten stark reduziert, was zu geringeren dynamischen Rad/Schiene-Kräften führt. Hieraus resultieren wegen der geringeren Beanspruchung des Rad/Schiene-Kontaktes längere Haltbarkeit von Rädern und Schienen und mit ziemlicher Wahrscheinlichkeit auch ein geringerer Luft- und Körperschallpegel.

Zweckmäßige Ausgestaltungen und Weiterbildungen der Erfindung sind in den Unteransprüchen angegeben. Die der Erfindung zugrundeliegende Anordnung und mögliche technische Ausgestaltungen der Erfindung sind nachstehend mit Bezug auf die Zeichnung an Ausführungsbeispielen näher erläutert. Es zeigen
- Fig. 1: das Prinzip der Anordnung mit einer Sperrmasse zwischen Rad und Fahrzeugaufbau;
- Fig. 2: eine Anordnung gemäß der Fig. 1 mit anderer Anordnung der Sekundärfederregulierung;
- Fig. 3: eine Anordnung nach Fig. 1 mit anderer Anordnung der Primärfederregulierung;
- Fig. 4: eine Anordnung einer Sperrmassen-Schaltung mit Primär- und Sekundärabgleich;
- Fig. 5: die Anordnung nach Fig. 5 mit Primärabgleich ohne Sekundärabgleich;
- Fig. 6: die Anordnung nach Fig. 4 mit Sekundärabgleich ohne Primärabgleich;
- Fig. 7: eine Anordnung mit höhenregulierbarer Sekundärfeder und
- Fig. 8: eine Anordnung mit höhenregulierbarer Primärfeder.

**Fig. 1** zeigt eine Anordnung mit einer Sperrmasse 2 zwischen Rad 1 und Fahrzeugaufbau 3 als Sperrmassen-Schaltung im Schema. Die Sperrmasse 2 ist zum Rad 1 durch eine Primärfederung 4 und zum Fahrzeugaufbau 3 durch eine Sekundärfederung 5 abgefedert. Wenn das Rad 1 über ein stufenförmiges Hindernis der Fahrbahn 6 rollt, wird der Stoß durch die weiche Primärfederung 4 abgefangen und die Sperrmasse 2 nur geringfügig beschleunigt. Die Restbewegung der Sperrmasse 2 wird von der weichen Sekundärfederung 5 fast vollständig aufgenommen. Am Fahrzeugaufbau 3 kommt praktisch keine Beschleunigung mehr an. Parallel zur Primärfederung 4 sorgt eine Primärfederregulierung 7 dafür, daß bei einer Änderung der Beladung im Fahrzeugaufbau 3 die Sperrmasse 2 auf eine gleichbleibende Höhe zum Rad 1 eingestellt wird.

Ebenso stellt bei einer Änderung der Beladung eine Sekundärfederregulierung 8 der Sekundärfederung 5 den Fahrzeugaufbau 3 auf einen konstanten Abstand zur Sperrmasse 2 ein.

**Fig. 2** zeigt die gleiche Anordnung des Rades 1, der Sperrmasse 2, des Fahrzeugaufbaus 3, der Primärfeder 4 und der Sekundärfeder 5. Die Primärfederregulierung 7 ist wiederum zwischen Rad 1 und Sperrmasse 2 angeordnet. Die Sekundärfederregulierung 8 ist bei dieser Anordnung jedoch zwischen Fahrzeugaufbau 3 und Rad 1 geschaltet.

Hierdurch wird erreicht, daß sich Ausfälle oder Fehleinstellungen der Primärfederung 4 oder der Primärfederregulierung 7 nicht auf die Höhe des Fahrzeugaufbaus 3 gegenüber dem Rad 1 auswirken.

In **Fig. 3** ist eine Sperrmassen-Schaltung mit ähnlicher Auswirkung wie in Fig. 2 dargestellt. Rad 1, Primärfederung 4, Sperrmasse 2, Sekundärfederung 5 und Fahrzeugaufbau 3 sind in Reihe geschaltet. Die Sekundärfederregulierung 8 ist zwischen Fahrzeugaufbau 3 und Sperrmasse 2, die Primärregulierung 7 dagegen zwischen Fahrzeugaufbau 3 und Rad 1 geschaltet.

Hierdurch wird erreicht, daß sich Ausfälle oder Fehleinstellungen der Sekundärfederung 5 oder der Sekundärfederregulierung 8 nicht auf die Höhe des Fahrzeugaufbaus 3 gegenüber dem Rad 1 auswirken.

In **Fig. 4** ist eine Sperrmassen-Schaltung schematisch wiedergegeben, die bei Ausfällen oder Fehleinstellungen der Primärfederregulierung 7 oder der Sekundärfederung 5 einschließlich der Sekundärfederregulierung 8 die Höhe des Fahrzeugaufbaus 3 gegenüber dem Rad 1 konstant hält.

Zu diesem Zweck wird die Primärfederregulierung 7 über einen Primärabgleich 9 angesteuert. Am Primärabgleich 9 wird einerseits die relative Höhe der Sperrmasse 2 gegenüber dem Rad 1 und andererseits die relative Höhe des Fahrzeugaufbaus 3 gegenüber der Sperrmasse 2 abgegriffen. Eine Änderung jeder der beiden Höhen bewirkt, daß die Primärfederregulierung 7 über die Primärfederung 4 die Höhenänderung ausgleicht. Analoges gilt für die Anlenkung der Sekundärfederregulierung 8 mit einem Sekundärabgleich 10. Über den Sekundärabgleich 10 sind sowohl die Höhe des Fahrzeugaufbaus 3 relativ zur Sperrmasse 2 als auch die Höhe der Sperrmasse 2 relativ zum Rad 1 auf die Sekundärfederregulierung geschaltet. Eine Änderung jeder der beiden Höhen bewirkt, daß die Sekundärfederregulierung 8 über die Sekundärfederung 5 die Höhenänderung ausgleicht.

In **Fig. 5** und **Fig. 6** sind Sperrmassen-Schaltungen dargestellt, bei denen jeweils nur der Primärabgleich 9 (Fig. 5) oder der Sekundärabgleich 10 (Fig. 6) angewendet sind. Diese Anordnungen können in bestimmten Fällen vorteilhaft sein.

**Fig. 7** zeigt eine Anordnung, bei der nur die Sekundärfederung 5 höhenregulierbar ist.

Die Sekundärfederregulierung 8 ist dabei zwischen Fahrzeugaufbau 3 und Rad 1 geschaltet. Sie sorgt dafür, daß sich weder die Einfederungen der Sekundärfederung 5 noch die Primärfederung 4 auf die relative Höhe des Fahrzeugaufbaus 3 gegenüber dem Rad 1 auswirken.

Die Anordnung der **Fig. 8** zeigt eine ähnliche Anordnung. Höhenregulierbar ist nur die Primärfederung 4. In diesem Fall greift die Primärfederregulierung 7 die relative Höhe zwischen Fahrzeugaufbau 3 und Rad 1 ab und sorgt dafür, daß Einfederungen bei Beladungsänderung ausgeglichen werden.

### Bezugszeichenliste

- 1: Rad
- 2: Sperrmasse
- 3: Fahrzeugaufbau
- 4: Primärfederung
- 5: Sekundärfederung
- 6: Fahrbahn
- 7: Primärfederregulierung
- 8: Sekundärfederregulierung
- 9: Primärabgleich
- 10: Sekundärabgleich

## Patentansprüche

1. Anordnung mit Primär- und Sekundärfederung (4, 5) zur Verbesserung des Fahrkomforts für Fahrgäste und Ladungen in Fahrzeugen, insbesondere Schienenfahrzeugen, und zum Schutz gegen Stöße beim Überfahren von sprungartigen oder kurzwelligen Höhenlagenfehlern und Unebenheiten der Fahrbahn (6), wobei zwischen dem auf der Fahrbahn (6) rollenden Rad (1) und einem Fahrzeugaufbau (3) eine träge Masse als Sperrmasse (2) geschaltet ist und sowohl der Fahrzeugaufbau (3) gegenüber der Sperrmasse (2) über die Sekundärfederung (5) als auch die Sperrmasse (2) gegenüber dem Rad (1) über die Primärfederung (4) abgefedert ist, **dadurch gekennzeichnet,** daß sowohl die Primärfederung (4) als auch die Sekundärfederung (5) weich, d.h. mit flacher Federkennlinie ausgebildet sind und daß zur Vermeidung unzulässig großer Niveauunterschiede des Fahrzeugaubaus (3) gegenüber der Fahrbahn (6) bzw. der Mitte des Rades (1) bei leerem und beladenem Fahrzeug eine Einrichtung zur Niveauregulierung zugeschaltet ist.

2. Anordnung nach Anspruch 1, dadurch **gekennzeichnet,** daß das Niveau des Fahrzeugaufbaus (3) durch eine Sekundärfederregulierung (8) konstant gehalten wird, die den Abstand zwischen Fahrzeugaufbau (3) und Mitte des Rades (1) abgreift.

3. Anordnung nach Anspruch 1 oder 2, **dadurch gekennzeichnet,** daß das Niveau der Sperrmasse (2) durch eine Primärfederregulierung (7) konstant gehalten wird, die den Abstand zwischen Sperrmasse (2) und der Mitte des Rades (1) abgreift.

4. Anordnung nach Anspruch 1, **dadurch gekennzeichnet, daß** das Niveau des Fahrzeugaufbaus (3) durch eine Primärfederregulierung (7) konstant gehalten wird, die den Abstand zwischen Fahrzeugaufbau (3) und Mitte des Rades (1) abgreift.

5. Anordnung nach Anspruch 1 oder 4, **dadurch gekennzeichnet,** daß das Niveau des Fahrzeugaufbaus (3) relativ zur Sperrmasse (2) durch eine Sekundärfederregulierung (8) konstant gehalten wird.

6. Anordnung nach Anspruch 1, **dadurch gekennzeichnet,** daß das Niveau des Fahzeugaufbaus (3) durch eine Primärfederregulierung (7) konstant gehalten wird, welche sowohl des Abstand zwischen Mitte des Rades (1) und Sperrmasse (2) als auch den Abstand zwischen Sperrmasse (2) und Fahrzeugaufbau (3) abtastet und damit unabhängig von der Funktion der Sekundärfederung (5) ein konstantes Niveau des Fahrzeugaufbaus (3) gewährleistet.

7. Anordnung nach Anspruch 1, **dadurch gekennzeichnet,** daß das Niveau des Fahrzeugaufbaus (3) durch eine Sekundärfederregulierung (8) konstant gehalten wird, welche sowohl den Abstand zwischen Fahrzeugaufbau (3) und Sperrmasse (2) als auch den Abstand zwischen Sperrmasse (2) und Mitte des Rades (1) abtastet und damit unabhängig von der Funktion der Primärfederung (4) ein gleichbleibendes Niveau des Fahrzeugaufbaus (3) gewährleistet.

8. Anordnung nach einem der Ansprüche 1 bis 7, **dadurch gekennzeichnet**, daß das Niveau des Fahrzeugaufbaus (3) sowohl durch die Sekundärfederregulierung (8) der Sekundärfederung (5) als auch durch die Primärfederregulierung, der Primärfederung (4) unabhängig von der Funktion bzw. einem Ausfall einer der beiden Federungen aufrecht erhalten werden kann, weil bei beiden Niveauregulierungen (7, 8) durch eine Differenzschaltung die Abstände zwischen dem Fahrzeugaufbau (3) und der Sperrmasse (2) und der Mitte des Rades (1) Fehler in der jeweils anderen Federstufe erkannt und selbsttätig ausgeglichen werden.

9. Anordnung nach einem der Ansprüche 1 bis 8, **dadurch gekennzeichnet,** daß zwei unabhängig voneinander arbeitende Niveauregulierungen (Primärregulierung 7, Sekundärregulierung 8) eingesetzt werden, die jede für sich jeweils eine Federstufe (Primärfederung 4 oder Sekundärfederung 5) unabhängig von der Beladung auf konstante Höhe halten.

## Claims

1. Arrangement with primary and secondary suspension (4, 5) for improving the ride quality for passengers and loads in vehicles, in particular rail vehicles, and for protecting against jolts when travelling over abrupt or sharply undulating vertical faults and irregularities in the roadway (6), in which an inert mass is interposed as blocking mass (2) between the wheel (1) rolling on the roadway (6) and a vehicle body (3) and both the vehicle body (3) is sprung in relation to the blocking mass (2) through the secondary suspension (5) and the blocking mass (2) is sprung in relation to the wheel (1) through the primary suspension (4), characterised in that both the primary suspension (4) and the secondary suspension (5) are soft, i.e. exhibit a flat spring characteristic, and in that a device for ride height control is incorporated to avoid unacceptably large differences in the ride height of the vehicle body (3) in relation to the roadway (6) or the middle of the wheel (1) when the vehicle is empty and laden.

2. Arrangement according to claim 1, characterised in that the ride height of the vehicle body (3) is kept constant by a secondary spring control device (8) which measures the distance between the vehicle body (3) and the middle of the wheel (1).

3. Arrangement according to claim 1 or 2, characterised in that the ride height of the blocking mass (2) is kept constant by a primary spring control device (7) which measures the distance between the blocking mass (2) and the middle of the wheel (1).

4. Arrangement according to claim 1, characterised in that the ride height of the vehicle body (3) is kept constant by a primary spring control device (7) which measures the distance between the vehicle body (3) and the middle of the wheel (1).

5. Arrangement according to claim 1 or 4, characterised in that the ride height of the vehicle body (3) relative to the. blocking mass. (2) is kept constant by a secondary spring control device (8).

6. Arrangement according to claim 1, characterised in that the ride height of the vehicle body (3) is kept constant by a primary spring control device (7) which measures both the distance between the middle of the wheel (1) and the blocking mass (2) and the distance between the blocking mass (2) and the vehicle body (3) and thus guarantees a constant ride height for the vehicle body (3) irrespective of the operation of the secondary suspension (5).

7. Arrangement according to claim 1, characterised in that the ride height of the vehicle body (3) is kept constant by a secondary spring control device (8) which measures both the distance between the vehicle body (3) and the blocking mass (2) and the distance between the blocking mass (2) and the middle of the wheel (1) and thus guarantees a constant ride height for the vehicle body (3) irrespective of the operation of the primary suspension (4).

8. Arrangement according to one of claims 1 to 7, characterised in that the ride height of the vehicle body (3) can be maintained both by the secondary spring control device (8) of the secondary suspension (5) and by the primary spring control device of the primary suspension (4) irrespective of the operation or failure of one of the two suspensions because with both ride height control devices (7, 8) the distances between the vehicle body (3) and the blocking mass (2) and the middle of the wheel (1) and faults in the other spring stage are recognised and offset automatically by differential switchgear.

9. Arrangement according to one of claims 1 to 8, characterised in that two ride height control devices working independently of one another (primary control device 7, secondary control device 8) are used each of which keeps one spring stage (primary suspension 4 or secondary suspension 5) at a constant height irrespective of the load.

## Revendications

1. Dispositif à suspensions sur ressorts primaire et secondaire (4, 5) pour augmenter le confort de marche pour les passagers et les chargements dans des véhicules, en particulier des véhicules ferroviaires, et pour protéger contre les secousses provoquées quand le véhicule passe sur des défauts de hauteur et des aspérités rapprochés ou brusques de la voie (6), étant précisé qu'une masse inerte est intercalée comme masse isolante (2) entre la roue (1) qui roule sur la voie (6) et une carrosserie (3), et que la carrosserie (3) est suspendue sur ressorts par rapport à la masse isolante (2) grâce à la suspension secondaire (5) et la masse isolante (2) est suspendue sur ressorts par rapport à la roue (1) grâce à la suspension primaire (4), **caractérisé** en ce que la suspension primaire (4) et la suspension secondaire (5) sont toutes les deux souples, c'est-à-dire qu'elles présentent une courbe caractéristique de ressort plate, et en ce qu'il est prévu un dispositif régulateur de niveau pour éviter des différences de niveau trop grandes, entre la carrosserie (3) et la voie (6) ou le centre de la roue (1), quand le véhicule est vide et quand il est chargé.

2. Dispositif selon la revendication 1, **caractérisé** en ce que le niveau de la carrosserie (3) est maintenu constant par une régulation de ressorts secondaire (8) qui prélève l'écartement entre la carrosserie (3) et le centre de la roue (1).

3. Dispositif selon la revendication 1 ou 2, **caractérisé** en ce que le niveau de la masse isolante (2) est maintenu constant par une régulation de ressorts primaire (7) qui prélève l'écartement entre la masse isolante (2) et le centre de la roue (1).

4. Dispositif selon la revendication 1, **caractérisé** en ce que le niveau de la carrosserie (3) est maintenu constant par une régulation de ressorts primaire (7) qui prélève l'écartement entre la carrosserie (3) et le centre de la roue (1).

5. Dispositif selon la revendication 1 ou 4, **caractérisé** en ce que le niveau de la carrosserie (3) par rapport à la masse isolante (2) est maintenu constant par une régulation de ressorts secondaire (8).

6. Dispositif selon la revendication 1, **caractérisé** en ce que le niveau de la carrosserie (3) est maintenu constant par une régulation de ressorts primaire (7) qui détecte aussi bien l'écartement entre le centre de la roue (1) et la masse isolante (2) que l'écartement entre la masse isolante (2) et la carrosserie (3), et qui garantit ainsi un niveau constant de la carrosserie (3) indépendamment du fonctionnement de la suspension secondaire (5).

7. Dispositif selon la revendication 1, **caractérisé** en ce que le niveau de la carrosserie (3) est maintenu constant par une régulation de ressorts secondaire (8) qui détecte aussi bien l'écartement entre la carrosserie (3) et la masse isolante (2) que l'écartement entre la masse isolante (2) et le centre de la roue (1), et qui garantit ainsi un niveau constant de la carrosserie (3) indépendamment du fonctionnement de la suspension primaire (4).

8. Dispositif selon l'une des revendications 1 à 7, **caractérisé** en ce que le niveau de la carrosserie (3) peut être maintenu aussi bien par la régulation de ressorts secondaire (8) de la suspension secondaire (5) que par la régulation de ressorts primaire de la suspension primaire (4) indépendamment du fonctionnement ou d'une défaillance de l'une des deux suspensions, car avec les deux régulations de niveau (7, 8), grâce à un montage différentiel pour les écartements entre la carrosserie (3) et la masse isolante (2) et le centre de la roue (1), les erreurs présentes dans l'autre étage de suspension sont détectées et automatiquement compensées.

9. Dispositif selon l'une des revendications 1 à 8, **caractérisé** en ce qu'on utilise deux régulations de niveau (régulation primaire 7, régulation secondaire 8) fonctionnant indépendamment l'une de l'autre, qui maintiennent chacune un étage de ressorts (suspension primaire 4 ou suspension secondaire 5) à une hauteur constante quelle que soit la charge.
